# EUROPÄISCHE PATENTSCHRIFT

(11) **EP 2 501 901 B1**
(45) Veröffentlichungstag und Bekanntmachung des Hinweises auf die Patenterteilung: **31.12.2014**
(21) Anmeldenummer: 10782578.8
(22) Anmeldetag: 16.11.2010
(51) Int. Cl.: F01D 5/28, F01D 5/30

(54) **Turbinen- oder verdichterschaufel**
Turbine or compressor blade
Aube de turbine ou de compresseur

(30) Priorität: 17.11.2009 EP 09014381
(43) Veröffentlichungstag der Anmeldung: 26.09.2012
(73) Patentinhaber: Siemens Aktiengesellschaft, 80333 München (DE)
(72) Erfinder: BENKLER, Francois, 40880 Ratingen (DE); LINK, Marco, 47057 Duisburg (DE); MATTHIAS, Torsten, 45481 Mülheim an der Ruhr (DE); MITTELBACH, Marc, 42109 Wuppertal (DE); MORTHORST, Marion, 44137 Dortmund (DE); ROLLMANN, Michael, 45147 Essen (DE); SAATHOFF, Horst, 47441 Moers (DE); WIGGER, Hubertus Michael, 50823 Köln (DE)
(86) Internationale Anmeldenummer: PCT/EP2010/067581
(87) Internationale Veröffentlichungsnummer: WO 2011/061192

(56) Entgegenhaltungen:
- EP-A1- 1 788 197
- US-A- 2 929 755
- US-A- 4 037 990
- US-A1- 2004 062 655

## Beschreibung

Die Erfindung bezieht sich auf eine Schaufel einer Turbine oder eines Verdichters.

Eine Schaufel einer Turbomaschine umfasst normalerweise einerseits ein aerodynamisch gekrümmtes Schaufelblatt sowie andererseits einen Schaufelfuß, der zur Verankerung der Schaufel in einer korrespondierenden Nut eines Rotors dient. Der mit Schaufeln bestückte Rotor wird im Folgenden als Läufer bezeichnet.

Als vergleichsweise neuartiger Werkstoff zur Fertigung von Schaufeln wird derzeit auch kohlenstofffaserverstärkter Kunststoff (CFK) in Betracht gezogen. Die Fertigung aus CFK bedingt z.B. vorteilhafterweise ein geringeres Gewicht der Schaufel. Nachteiligerweise ist CFK jedoch gegenüber Druckbelastung vergleichsweise wenig stabil. Solche Druckbeanspruchungen entstehen an einer Schaufel z.B. im Bereich des Schaufelfußes innerhalb der Nut durch Einwirkung einer rotationsbedingten Fliehkraft.

Hierzu ist beispielsweise aus der US 4,037,990 eine aus einem Faserverbundwerkstoff gefertigte Rotorschaufel einer Turbomaschine bekannt. Die Rotorschaufel setzt sich aus einer Vielzahl von faserartigen Lagen zusammen, die an ihrem fußseitigen Ende eine gemeinsame Schlaufe bilden. Dabei sind zwei dieser Schlaufen zur Bildung des Schaufelfußes vorgesehen. Zur Befestigung der Rotorschaufel in einer Rotorscheibe ist ein längst geschlitzter Bolzen vorgesehen, dessen Bolzenelemente sich durch die jeweilige Schlaufe erstrecken. Der Bolzenkopf und eine auf dem Bolzenende aufschraubbare Schraubenmutter verspannen die Schaufel fest in einer Axialnut des Rotors. Im Betrieb der Turbomaschine werden aufgrund der Fliehkrafteinwirkung die faserartigen Lagen an die Tragflanken der Haltenut gepresst. Aufgrund der dabei in den Lagen auftretenden Druckspannungen ist die Rotorschaufel jedoch nur begrenzt haltbar. Ferner ist aus der US 2,92 9,755 eine Laufschaufel für Gasturbinen bekannt, die fußseitig einen zylinderförmigen, steifen Kern aufweist, um den schlaufenartig eine Vielzahl von aus Fäden gefertigte gewebte Lagen gelegt sind. Aus den Lagen wird auch das Schaufelblatt gebildet. Zur Befestigung der Laufschaufel in einer Haltenut sind am Kern metallische Platten vorgesehen, die an den Flanken der Haltenut anliegen. Zwischen den beiden metallischen Platten ist ein Füllmaterial aus Plastik vorgesehen, um den Freiraum zwischen der äußersten Lage und der Haltenutkontur auszufüllen.

Der Erfindung liegt die Aufgabe zugrunde, eine zumindest teilweise aus faserverstärktem Kunststoff, insbesondere CFK, gefertigte Schaufel für eine Turbine oder einen Verdichter anzugeben, welche besonders beständig, d.h. langlebig ist. Weiterhin ist es Aufgabe der Erfindung, einen unter Betriebsbedingungen besonders beständigen Läufer mit im Wesentlichen aus faserverstärktem Kunststoff gefertigten Schaufeln anzugeben.

Bezüglich der Schaufel wird diese Aufgabe erfindungsgemäß gelöst durch die Merkmale des Anspruchs 1. Danach umfasst die Schaufel neben einem aerodynamisch gekrümmten Schaufelblatt einen Schaufelfuß mit einem länglichen bzw. stiftförmigen Träger, der in bevorzugter Ausgestaltung aus Metall gefertigt ist. Weiterhin umfasst der Schaufelfuß mindestens zwei Halterungen, wobei diese vorzugsweise plattenförmigen Halterungen am Träger - zumindest in dessen Radialrichtung-lagefixiert verbunden sind. Jede Halterung ist zur Verankerung der Schaufel in einer korrespondierenden hammerförmigen oder tannenbaumförmigen Nut eines Rotors ausgebildet und kann an deren Seitenwänden anliegen.

Das Schaufelblatt ist im Wesentlichen aus übereinandergeschichteten Gelege-Bahnen aus faserverstärktem Kunststoff, insbesondere CFK, gefertigt, welche (im Wesentlichen zwischen den Halterungen) um den Träger herumgeführt ist. Dabei sind die beiden jeweils jenseits des Trägers überstehenden Bahnenden zur Bildung einer Schaufelfläche flächig miteinander verbunden. Der Teil des Schaufelblattes, der um den Träger herumgeführt ist, bildet eine Halteschlaufe zur Aufhängung des Schaufelblatts an dem Träger. Fertigungstechnisch ist dabei bevorzugt vorgesehen, zunächst das Gelege zur Formgebung des Schaufelblatts (also der Schaufelfläche und der Halteschlaufe) zu fertigen, und das so gefertigte Schaufelblatt anschließend auf den Träger aufzuziehen. Alternativ dazu können selbstverständlich die Gelege auch um den Träger herum angebracht werden zur Bildung und Formung des sich daran anschließenden Schaufelblatts.

In bestimmungsgemäßer Montagesituation der Schaufel liegt diese mit ihrem Schaufelfuß, d.h. mit der Halteschlaufe des Schaufelblatts samt des darin angeordneten Trägers in der Nut des Rotors ein, während deren Schaufelblatt im Wesentlichen - in Bezug auf den Rotor - radial aus der Nut herausragt.

Da das Schaufelblatt mittels der Halteschlaufe an dem Träger aufgehängt ist, werden auf die Schaufel einwirkende, rotationsbedingte Fliehkräfte im Wesentlichen über den Träger aufgenommen. Eine direkte Kraftübertragung zwischen dem Schaufelblatt und der Rotornut findet nicht, oder nur in vergleichsweise geringem Umfang statt. Daher steht das Schaufelblatt bzw. dessen Gelege größtenteils unter Zugspannung.

Da faserverstärkter Kunststoff gegenüber Zugbelastungen um ein Vielfaches resistenter ist als gegenüber Druck- oder Scherbelastungen, ist die Schaufel und insbesondere deren Befestigungsbereich in Form des Schaufelfußes somit gegenüber Betriebsbedingungen besonders beständig und langlebig.

Vorteilhafterweise eröffnet die Verwendung von faserverstärktem Kunststoff, insbesondere CFK, zur Herstellung des Schaufelblatts generell die Möglichkeit, ein aerodynamisch besonders günstiges Schaufelblatt zu konstruieren. Dies trägt somit zu einem reduzierten Energieeinsatz, der wiederum vorteilhafterweise mit einer reduzierten CO2-Entwicklung einhergeht, bei. Aufgrund des geringeren Gewichts des faserverstärkten Kunststoffs können die Schaufelblätter derartiger Schaufeln auch größer sein als Schaufelblätter metallischer Schaufeln, bei gleichgroßem Schaufelfuß. Dies ermöglicht auch eine Erhöhung des Massenstroms.

Die einzelnen Halterungen des Schaufelfußes sind zur Stabilisierung desselben durch mindestens ein Flankenteil miteinander verbunden, wobei dieses im Wesentlichen parallel zu dem Träger ausgerichtet ist.

Vorzugsweise sind dabei zwei Flankenteile vorgesehen, die jeweils an den beiden Seitenrändern jeder der Halterungen angebracht sind, mit denen die jeweilige Halterung über das Schaufelblatt hinausragt. Dementsprechend liegen sich die beiden Flankenteile bezüglich des Trägers bevorzugt diametral gegenüber. Insbesondere erfolgt die Anbringung der Flankenteile dabei wiederum derart, dass diese die Gelege-Bahn, zumindest in dem Bereich, in dem die Halterungen über das Schaufelblatt hinausragen, nicht berühren. Hierdurch werden die ungewünschten Druckspannungen in den Gelege-Bahnen sicher vermieden. Bei trapezförmigen Halterungen sind die Flankenteile bevorzugt an den beiden Schenkeln des Trapezes befestigt, so dass der Kraftfluss vollständig über die Flankenteile erfolgt. Dies verringert die endseitige Belastung der Haltenut enorm und vergleichmäßigt so die Belastung in der Rotorscheibe aufgrund der durch die Flankenteile wesentlich vergrößerten Anlageflächen. Folglich können die zwischen zwei benachbarten Haltenuten angeordneten Klauen verkleinert werden, wodurch eine kompakte platzsparende Anordnung von Haltenuten im Rotor möglich ist.

In einer besonders bevorzugten Ausführungsform der Erfindung ragt jede der Halterungen im Bereich des Trägers zumindest im Wesentlichen rechtwinklig zur Längserstreckung des Schaufelblatts beidseitig über dieses hinaus. Mit anderen Worten ragen in solchen Konfigurationen die Halterungen im Bereich der Aufhängung des Schaufelblatts zu beiden Seiten über die Gelege-Bahn hinaus, so dass das Gelege zumindest in dem dortigen Bereich nicht mit den entsprechenden Seitenflächen der Nut (den Nutflanken) in Berührung kommt. Folglich liegt unter Fliehkraft die Schaufel hauptsächlich nur über die Halterungen an den Nutflanken an und nicht über das Gelege, so dass nur die Halterungen Druckspannungen erfahren. Dies vermeidet Druckspannungen in den fußseitigen Gelegebereichen, welche aufgrund der Fliehkrafteinwirkung auftreten könnten, wenn das fußseitige Gelege die Nutflanken berühren würde.

Zweckmäßigerweise ragt jede der Halterungen auch auf der bestimmungsgemäß radial innenliegenden (von der Schaufelfläche abgewandten) Seite der Schaufel über das Schaufelblatt hinaus, so dass die Gelege-Bahn auch im Nutgrund der Rotornut berührungsfrei aufgehängt ist.

In einer weiteren Ausführungsform der Erfindung umfasst der Schaufelfuß zwei insbesondere endseitig des Trägers angebrachte Halterungen, sowie mindestens eine dritte Halterung, wobei diese in Längsrichtung des Trägers zu jeder der beiden endseitig angebrachten Halterungen beabstandet an dem Träger lagefixiert ist. Vorzugsweise sind diese zusätzlich vorgesehenen Halterungen über die Länge des Trägers gleichmäßig verteilt. Bei dieser Ausführungsform ist das Schaufelblatt zweckmäßigerweise aus mehreren Gelege-Bahnen gefertigt, die jeweils zwischen zwei Halterungen an dem Träger aufgehängt sind und somit die mittleren Halterungen in Längsrichtung des Trägers lagefixieren. Prinzipiell werden die beiden Befestigungspositionen der Halterungen am länglichen Träger abhängig vom Schwerpunkt der Schaufel gewählt, so dass auch eine nicht endseitige, aber dennoch im Bereich der Trägerenden angeordnete Befestigungsposition der Halterungen sinnvoll sein kann.

Vorzugsweise ist jede der Halterungen mit einer mit dem Querschnitt des Trägers korrespondierenden Durchführung versehen, durch die der Träger jeweils im Wesentlichen passgenau gesteckt ist. Optional ist der Träger mit den Halterungen verschweißt.

Zweckmäßigerweise sind die Flankenteile jeweils formschlüssig oder stoffschlüssig - bevorzugt gesteckt bzw. geschweißt - mit den Halterungen verbunden.

Der Träger ist bevorzugt im Querschnitt rund oder im Wesentlichen dreieckig geformt. Bei einer Dreiecksform ist ein gleichschenkliges Dreieck, insbesondere mit abgerundeten Kanten, bevorzugt, wobei die von den beiden Schenkeln eingeschlossene Kante insbesondere in etwa der Schaufelfläche des Schaufelblatts zugewandet ist.

Vorzugsweise ist der Träger an seiner Oberfläche mit einer Gleitschicht, insbesondere mit einer Schicht aus Polytetrafluorethylen, versehen. Hierdurch kann, falls nötig, die innerste Gelegebahn relativ zum Träger gleiten.

Das Gelege ist in vorteilhafter Ausgestaltung der Erfindung im Wesentlichen unidirektional ausgebildet, wobei es eine Hauptfaserrichtung aufweist, die im Wesentlichen entlang einer betriebsbedingten Fliehkraftrichtung ausgerichtet ist. Das Schaufelblatt wird hierdurch besonders stabil gegenüber den entstehenden Zugkräften. Zusätzlich oder alternativ ist das Gelege im Bereich des Schaufelfußes bzw. im Bereich des Trägers durch eine dreidimensionale Verflechtung der Fasern verstärkt.

Zweckmäßigerweise ist das Schaufelblatt, zumindest im Bereich seiner Schaufelfläche, an seiner Oberfläche mit einer Erosionsschutzschicht, insbesondere aus einem Teilchenverbund oder aus einer mit einem Hartstoff beschichteten Metallfolie, versehen. Diese Schicht verbessert vorteilhafterweise auch die Beständigkeit der Schaufel gegen das Eindringen von Wasser. Bezüglich des Läufers wird oben genannte Aufgabe erfindungsgemäß gelöst durch die Merkmale des Anspruchs 12. Danach umfasst der Läufer einen Rotor, in welchen mindestens eine Nut eingebracht ist sowie mindestens eine der zuvor beschriebenen, erfindungsgemäßen Schaufeln. Die Schaufel liegt mit ihrem Schaufelfuß lagefixiert in der Nut ein.

Durch das vergleichsweise geringe Gewicht der im Wesentlichen aus faserverstärktem Kunststoff gefertigten Schaufeln, ist jede der vorgesehenen Nuten im Rotor vorteilhafterweise vergleichsweise klein ausgeführt. Zudem ist der gesamte Läufer vorteilhafterweise besonders leicht. Selbstverständlich kann der Schaufelfuß auch zum Schaufelblatt unverhältnismäßig groß ausgeführt werden, wenn die erfindungsgemäße Schaufel in einer betriebsbeanspruchten Turbomaschine eine rein aus Metall oder Edelstahl gefertigte Schaufel ersetzen soll.

Bevorzugt sind die Nut und die Halterungen derart aufeinander abgestimmt, dass sich die Halterungen jeweils an den Seitenflächen der Nut abstützen. Insbesondere füllen die Halterungen den Nutquerschnitt in zweckmäßiger Ausführung im Wesentlichen aus.

Bevorzugt sind sowohl die Halterungen als auch die Nut im Querschnitt im Wesentlichen trapezförmig ausgebildet ("Schwalbenschwanznut"). Andere Querschnittsformen, z.B. eine "Tannenbaumform" oder Halbrundformen, sind für Halterungen und Nutquerschnittskonturen auch möglich.

In zweckmäßiger Ausgestaltung der Erfindung sind die Halterungen der Schaufel kongruent zueinander ausgebildet, wobei die Nut eine über ihre Länge einheitliche Breite und Form aufweist.

In bevorzugter Ausgestaltung des Läufers umfasst dieser eine Vielzahl von jeweils im Wesentlichen axial ausgerichteten, gleichmäßig über den Umfang verteilten Nuten, wobei insbesondere in jeder Nut jeweils eine Schaufel eingesetzt und dort lagefixiert ist. In einer Alternative dazu ist in den Rotor des Turbinen- oder Verdichter-Läufers eine Umfangsnut eingebracht, wobei eine Vielzahl von Schaufeln aneinandergereiht in dieser Nut aufgenommen sind, und dort fixiert sind.

Nachfolgend werden zwei Ausführungsbeispiele der Erfindung anhand einer Zeichnung näher erläutert. Darin zeigen:
- FIG 1: in einem Querschnitt eine erste Ausführungsform eines Turbinenläufers mit einer Turbinenschaufel, umfassend ein Schaufelblatt sowie einen Schaufelfuß,
- FIG 2: in einer schematischen Explosionsdarstellung den Schaufelfuß gemäß der ersten Ausführungsform, und
- FIG 3: in Darstellung gemäß FIG 2 den Schaufelfuß gemäß einer zweiten Ausführungsform.

Einander entsprechende Teile und Größen sind in allen Figuren stets mit den gleichen Bezugszeichen versehen.

FIG 1 zeigt in einer leicht schematisierten Schnitt-Darstellung einen Turbinenläufer 1. Der Turbinenläufer 1 umfasst einen Rotor 2 aus Edelstahl, in welchen gleichmäßig über den Umfang verteilt eine Vielzahl von Axialnuten 3 eingebracht sind. In FIG 1 ist nur ein Ausschnitt des Rotors 2 im Bereich einer einzigen Axialnut 3 dargestellt. In der hier dargestellten ersten Ausführungsform ist jede Axialnut 3 im Wesentlichen als sogenannte Schwalbenschwanznut ausgeführt.

In der Axialnut 3 ist eine Turbinenschaufel 4 aufgenommen. Die Turbinenschaufel 4 umfasst ein Schaufelblatt 5 (hier nur teilweise dargestellt), sowie einen Schaufelfuß 6, der zur Verankerung der Turbinenschaufel 4 in der Axialnut 3 dient.

Das Schaufelblatt 5 ist aus mehreren übereinandergelegten Bahnen 7 aus überwiegend unidirektionalem CFK-Gelege gefertigt. Die Bahnen 7 sind dabei derart - vorzugsweise in etwa mittig - gefaltet, dass im Bereich des beim Falten entstehenden Falzes 8 eine Halteschlaufe 9 gebildet ist. Jenseits dieser Halteschlaufe 9 (in der Darstellung oben) liegen die Bahnenden 10 flächig aufeinander, wobei sie unter Formgebung zu einer Schaufelfläche 11 des Schaufelblatts 5 "verbacken" sind. Die Schaufelfläche 11 ragt in etwa radial aus der Axialnut 3 des Rotors 2 heraus.

Eine Hauptfaserrichtung des CFK-Geleges ist in etwa entlang der Bahnen 7 orientiert, so dass jede Kohlenstofffaser 12 des CFK-Geleges im Wesentlichen parallel zur Längsschnittsfläche des Schaufelblatts 5 (im Wesentlichen ebenfalls jeweils unter Bildung einer Schlaufe) ausgerichtet ist.

An seiner - im hier dargestellten Fertigungszustand - außenseitigen Oberfläche 13 ist das Schaufelblatt 5 mit einer Erosionsschutzschicht 14 überzogen. Alternativ dazu ist die Erosionsschutzschicht 14 nur im Bereich der Schaufelfläche 11 vorgesehen.

Der Schaufelfuß 6 umfasst zum Einen als Träger einen länglichen Metallkern 20, der zur Aufhängung des Schaufelblatts 5 in dessen Halteschlaufe 9 einliegt. Der Aufbau des Schaufelfußes 6 ist anhand einer dreidimensionalen Explosionsdarstellung desselben in FIG 2 genauer erläutert. Hieraus wird ersichtlich, dass der Metallkern 20 durch einen runden Stab aus Edelstahl gebildet ist. Die Oberfläche 21 des Metallkerns 20 kann mit einer Gleitschicht 22, beispielsweise aus PTFE, versehen sein. An seinen beiden Enden 23, 24 ist der Metallkern 20 jeweils mit einer Halterung 25 verbunden. Die beiden Halterungen 25 sind im Wesentlichen durch kongruente, gleichschenklige, trapezförmige Stahlplatten gebildet, die korrespondierend mit der schwalbenschwanzförmigen Axialnut 3 in diese einführbar sind.

Jede Halterung 25 weist in etwa in ihrem Flächenmittelpunkt eine kreisförmige Durchführung 26 auf, in welche der Metallkern 20 im Wesentlichen passgenau eingesteckt ist, wobei die Halterungen 25 in etwa rechtwinklig zum Metallkern 20 über diesen hinausragen.

An den beiden Schenkeln 27 jeder Halterung 25 ist jeweils eine randseitige Ausnehmung 28 in diese eingebracht. Diese Ausnehmungen 28 dienen zur Fixierung von zwei Flankenteilen 30, mit denen die beiden Halterungen 25 im Montagezustand jeweils an den Schenkeln 27 verbunden sind.

Jedes Flankenteil 30 ist im Wesentlichen durch eine rechteckige, längliche Stahlplatte gebildet. Jedes Flankenteil 30 weist auf einer Seitenfläche 31 eine Ausbuchtung 32 auf, die sich jeweils über die gesamte Länge des entsprechenden Flankenteils 30 erstreckt. Die Ausbuchtungen 32 sind dabei jeweils komplementär zu den Ausnehmungen 28 ausgeformt, so dass die Flankenteile 30 mit den Ausbuchtungen 32 in den Ausnehmungen 28 lagefixierbar sind.

Jedes Flankenteil 30 weist weiterhin einen leicht abgewinkelten längsseitigen Rand 33 auf. Dabei ist jedes Flankenteil 30 derart dimensioniert, dass der gerade Teil der Seitenfläche 31 eine Breite b aufweist, die in etwa der Schenkellänge L der Halterungen 25 entspricht. Im Montagezustand sind die Flankenteile 30 jeweils beidendseitig an zwei Schenkeln 27 der zwei Halterungen 25 angebracht, vorzugsweise verschweißt. Jeweils mit einem dem Rand 33 gegenüberliegenden Seitenrand 34 sind die Flankenteile 30 in etwa bündig mit der langen Trapezseite 35 angeordnet, wobei der abgewinkelte Rand 33 jeweils an der kurzen Trapezseite 36 über die Schenkel 27 hinausragt.

Aus FIG 1 wird ersichtlich, dass die überstehenden Ränder 33 im Wesentlichen dazu dienen, das Schaufelblatt 5 im Montagezustand in Tangentialrichtung zu haltern.

Aus FIG 1 wird weiterhin ersichtlich, dass eine mittlere Breite B (FIG 2) jeder der Halterungen 25 ausreichend groß dimensioniert ist, dass diese im Bereich des Metallkerns 20 bzw. der Halteschlaufe 9, im Wesentlichen rechtwinklig zur Schaufelfläche 14 beidseitig über das Schaufelblatt 5, also insbesondere jeweils auch über die Gelege-Bahnen 7, hinausragt.

Hierdurch liegt insbesondere radial auf Höhe des Metallkerns 20 bzw. der Halteschlaufe 9, keine Berührung zwischen den Flankenteilen 30 und den CFK-Gelege-Bahnen 7 vor. Somit entsteht in diesem Bereich auch unter Einwirkung einer im Betrieb des Turbinenläufers 1 entstehenden (radial zum Rotor wirkenden) Fliehkraft F keine für das CFK-Gelege nachteilige Druckbelastung.

Im Betrieb richtet sich das Schaufelblatt 5 daher entlang der Fliehkraft F aus, wodurch das Schaufelblatt 5 nahezu ausschließlich unter Zugbelastung steht, gegenüber der das CFK-Gelege, insbesondere auch aufgrund der günstigen Hauptfaserrichtung, besonders resistent ist.

In der hier dargestellten Ausführungsform sind die beiden Flankenteile 30 in der Axialnut 3 mit dem Rotor 2 verschweißt.

In FIG 3 ist der Schaufelfuß 6 gemäß einer zweiten Ausführungsform des Turbinenläufers 1 bzw. der Turbinenschaufel 4 gezeigt. Die zweite Ausführungsform entspricht im Wesentlichen der ersten Ausführungsform. Im Unterschied dazu weist der Schaufelfuß 6 hier zum günstigeren Lastabtrag eine dritte Halterung 25 auf, die in Längsrichtung des Metallkerns 20 in etwa mittig angeordnet ist. Diese mittlere Halterung 25 ist analog zu den endseitigen Halterungen 25 aufgebaut, wobei der Metallkern 20 durch die Durchführung 26 hindurch gesteckt ist.

Das Schaufelblatt 5 ist hier durch zweigeteilte Bahnen 7 gebildet. Im Bereich der Halteschlaufen 9 sind die Bahnen 7 jeweils in Längsrichtung des Metallkerns 20 zwischen den Halterungen 25 angeordnet, wobei sie zusätzlich zur Aufhängung des Schaufelblatts 5 auch zur axialen Fixierung der mittleren Halterung 25 dienen.

Eine Ausführungsform mit vier oder mehr Halterungen 25 ist auch denkbar.

## Patentansprüche

1. Schaufel (4) für eine Turbine oder einen Verdichter, umfassend ein Schaufelblatt (5) sowie einen Schaufelfuß (6),
- wobei das Schaufelblatt (5) im Wesentlichen aus einer gefalteten Gelege-Bahn (7) aus einem faserverstärkten Kunststoff, gefertigt ist, bei dem im Bereich des Falzes (8) eine Halteschlaufe (9) gebildet ist, und bei dem aus den aufeinanderliegenden Bahnenden (10) eine Schaufelfläche (11) geformt ist,
- wobei der Schaufelfuß (6) einen länglichen Träger (20), sowie mindestens zwei jeweils lagefixiert mit diesem verbundene Halterungen (25) zur Verankerung der Schaufel (4) in einer korrespondierenden Nut (3) eines Turbinenläufers (1) umfasst, und
- wobei das Schaufelblatt (5) mittels der Halteschlaufe (9) an dem Träger (20) aufgehängt ist,
**dadurch gekennzeichnet, dass**
die einzelnen Halterungen (25) zur Stabilisierung durch mindestens ein Flankenteil (30) miteinander verbunden sind, und wobei dieses im Wesentlichen parallel zu dem Träger (20) ausgerichtet ist.

2. Schaufel (4) nach Anspruch 1, wobei jede der Halterungen (25) im Bereich des Trägers (20) zumindest im Wesentlichen quer zur Längserstreckung des Schaufelblatts (5) beidseitig über dieses hinausragt.

3. Schaufel (4) nach Anspruch 1 oder 2 mit mindestens einer dritten Halterung (25) zur Verankerung in einer korrespondierenden Nut (3), die in Längsrichtung des Trägers (20) zu jeder der beiden, insbesondere endseitig angebrachten, Halterungen (25) beabstandet an dem Träger (20) lagefixiert ist.

4. Schaufel (4) nach einem der Ansprüche 1 bis 3, wobei das Flankenteil (30) formschlüssig oder stoffschlüssig mit den Halterungen (25) verbunden ist.

5. Schaufel (4) nach einem der vorangehenden Ansprüche, mit zwei Flankenteilen (30), die jeweils an den Seitenrändern (27) der beiden über das Schaufelblatt (5) hinausragenden Bereiche der Halterungen (25) angebracht sind.

6. Schaufel (4) nach einem der Ansprüche 1 bis 5, wobei der Träger (20) im Querschnitt rund oder im Wesentlichen dreieckig geformt ist.

7. Schaufel (4) nach einem der Ansprüche 1 bis 6, wobei der Träger (20) aus Metall gefertigt ist.

8. Schaufel (4) nach einem der Ansprüche 1 bis 7, wobei der Träger (20) an seiner Oberfläche (21) mit einer Gleitschicht (22) versehen ist.

9. Schaufel (4) nach einem der Ansprüche 1 bis 8, wobei das Gelege (7) im Wesentlichen unidirektional ausgebildet ist, und wobei die Hauptfaserrichtung des Geleges weitestgehend entlang einer betriebsbedingten Fliehkraftrichtung ausgerichtet ist.

10. Schaufel (4) nach einem der Ansprüche 1 bis 9, wobei das Schaufelblatt (5) zumindest teilweise an seiner Oberfläche (13) mit einer Erosionsschutzschicht (14) versehen ist.

11. Schaufel (4) nach einem der Ansprüche 1 bis 10, wobei der faserverstärkte Kunststoff als kohlenstofffaserverstärkter Kunststoff (CFK) ausgebildet ist.

12. Läufer (1) mit einem Rotor (2), in welchen mindestens eine Nut (3) eingebracht ist, sowie mit mindestens einer Schaufel (4) gemäß einem der Ansprüche 1 bis 11, wobei der Schaufelfuß (6) der Schaufel (4) in der Nut (3) einliegt, und wobei dieser in der Nut (3) lagefixiert, mit dem Rotor (2) verbunden, ist.

13. Läufer (1) nach Anspruch 12, wobei sich die Halterungen (25) und/oder sich die Flankenteile (30) an den Seitenflächen der Nut (3) abstützen.

14. Läufer (1) nach Anspruch 12 oder 13, wobei die Halterungen (25) im Wesentlichen den Nutquerschnitt ausfüllen.

15. Läufer (1) nach einem der Ansprüche 12 bis 14, wobei sowohl die Nut (3), als auch die Halterungen (25) im Wesentlichen trapezförmig ausgebildet sind.

## Claims

1. Blade (4) for a turbine or a compressor, comprising a blade airfoil (5) and also a blade root (6),
- wherein the blade airfoil (5) is produced essentially from a folded laminated fabric web (7) consisting of a fiber-reinforced plastic, in which a retaining loop (9) is formed in the region of the fold (8), and in which a blade surface (11) is formed from the overlapping web ends (10),
- wherein the blade root (6) comprises an elongated carrier (20), and also at least two holders (25) connected to this in each case in a positionally fixed manner for anchoring the blade (4) in a corresponding groove (3) of a turbine rotor assembly (1), and
- wherein the blade airfoil (5) is attached on the carrier (20) by means of the retaining loop (9),
**characterized in that**
the individual holders (25) are interconnected by means of at least one flank section (30) for stabilization, and wherein this flank section is oriented essentially parallel to the carrier (20).

2. Blade (4) according to Claim 1, wherein each of the holders (25), in the region of the carrier (20), at least essentially transversely to the longitudinal extent of the blade airfoil (5), projects over this on both sides.

3. Blade (4) according to Claim 1 or 2, having at least a third holder (25) for anchoring in a corresponding groove (3), which third holder is positionally fixed on the carrier (20) at a distance from each of the two holders (25), which are especially attached at the ends, in the longitudinal direction of the carrier (20).

4. Blade (4) according to one of Claims 1 to 3, wherein the flank section (30) is connected to the holders (25) in a form-fitting or materially bonding manner.

5. Blade (4) according to one of the preceding claims, having two flank sections (30) which are attached in each case on the lateral edges (27) of the two regions of the holders (25) which project over the blade airfoil (5).

6. Blade (4) according to one of Claims 1 to 5, wherein the carrier (20) is formed round or essentially triangular in cross section.

7. Blade (4) according to one of Claims 1 to 6, wherein the carrier (20) is produced from metal.

8. Blade (4) according to one of Claims 1 to 7, wherein the carrier (20) is provided with a sliding layer (22) on its surface (21).

9. Blade (4) according to one of Claims 1 to 8, wherein the laminated fabric web (7) is of an essentially unidirectional form, and wherein the main fiber direction of the laminated fabric is aligned as far as possible along an operation-induced centrifugal force direction.

10. Blade (4) according to one of Claims 1 to 9, wherein the blade airfoil (5) is provided at least partially with an erosion-proof coating (14) on its surface (13).

11. Blade (4) according to one of Claims 1 to 10, wherein the fiber-reinforced plastic is formed as carbon fiber-reinforced plastic (CFK).

12. Rotor assembly (1) with a rotor (2), into which at least one groove (3) is introduced, and also with at least one blade (4) according to one of Claims 1 to 11, wherein the blade root (6) of the blade (4) lies in the groove (3), and wherein this blade root, connected to the rotor (2), is positionally fixed in the groove (3).

13. Rotor assembly (1) according to Claim 12, wherein the holders (25) and/or the flank sections (30) are supported on the lateral surfaces of the groove (3).

14. Rotor assembly (1) according to Claim 12 or 13, wherein the holders (25) essentially fill out the groove cross section.

15. Rotor assembly (1) according to one of Claims 12 to 14, wherein both the groove (3) and the holders (25) are essentially of trapezoidal design.

## Revendications

1. Aube (4) pour une turbine ou pour un compresseur, comprenant une lame (5) d'aube ainsi qu'une emplanture (6) d'aube,
- dans laquelle la lame (5) de l'aube est fabriquée essentiellement à partir d'une bande (7) en nappe pliée en une matière plastique renforcée par de la fibre, une boucle (9) de maintien étant formée dans la zone du pli (8), et une surface (11) d'aube étant formée d'extrémités (10) de bandes superposées,
- dans laquelle l'emplanture (6) de l'aube comprend un support (20) oblong, ainsi qu'au moins deux fixations (25) reliées à celui-ci en étant respectivement immobilisées en position pour l'ancrage de l'aube (4) dans une rainure (3) correspondante d'un rotor (1) de turbine et
- dans laquelle la lame (5) de l'aube est suspendue au support (20) au moyen de la boucle (9) de maintien,
**caractérisée en ce que**
les diverses fixations (25) sont, pour la stabilisation, reliées entre elles par au moins une partie (30) de flanc, et celle-ci est orientée sensiblement parallèlement au support (20).

2. Aube (4) suivant la revendication 1, dans laquelle chacune des fixations (25) dépasse dans la zone du support (20), au moins sensiblement transversalement à l'étendue longitudinale de la lame (5) d'aube, des deux côtés de celle-ci.

3. Aube (4) suivant la revendication 1 ou 2, comprenant au moins une troisième fixation (25) pour l'ancrage dans une rainure (3) correspondante, qui est immobilisée en position sur le support (20), dans la direction longitudinale du support (20) à distance de chacune des deux fixations (25) mises notamment du côté de l'extrémité.

4. Aube (4) suivant l'une des revendications 1 à 3, dans laquelle la partie (30) de flanc est reliée à complémentarité de forme ou à complémentarité de matière avec les fixations (25).

5. Aube (4) suivant l'une des revendications précédentes, comprenant deux parties (30) de flanc, qui sont mises respectivement sur les bords (27) latéraux des deux parties, dépassant de la lame (5) de l'aube, des fixations (25).

6. Aube (4) suivant l'une des revendications 1 à 5, dans laquelle le support (20) a une section transversale circulaire ou sensiblement triangulaire.

7. Aube (4) suivant l'une des revendications 1 à 6, dans laquelle le support (20) est en métal.

8. Aube (4) suivant l'une des revendications 1 à 7, dans laquelle le support (20) est pourvu d'une couche (22) de glissement sur sa surface (21).

9. Aube (4) suivant l'une des revendications 1 à 8, dans laquelle la nappe (7) est constituée d'une manière sensiblement unidirectionnelle, et la direction principale des fibres de la nappe est orientée dans une grande mesure suivant une direction de force centrifuge impliquée par le fonctionnement.

10. Aube (4) suivant l'une des revendications 1 à 9, dans laquelle la lame (5) de l'aube est pourvue d'une couche (14) de protection vis-à-vis de l'érosion, au moins en partie sur sa surface (13).

11. Aube (4) suivant l'une des revendications 1 à 10, dans laquelle la matière plastique renforcée par de la fibre est constituée sous la forme d'une matière plastique renforcée par de la fibre de carbone (CFK).

12. Roue (1) motrice comprenant un rotor (2), dans lequel est ménagée au moins une rainure (3), ainsi qu'au moins une aube (4) suivant l'une des revendications 1 à 11, l'emplanture (6) de l'aube (4) étant mise dans la rainure (3) et cette emplanture, immobilisée en position dans la rainure (3), est reliée au rotor (2).

13. Roue (1) motrice suivant la revendication 12, dans laquelle les fixations (25) et/ou les parties (30) de flanc s'appuient sur les surfaces latérales de la rainure (3).

14. Roue (1) motrice suivant la revendication 12 ou 13, dans laquelle les fixations (25) remplissent sensiblement la section transversale de la rainure.

15. Roue (1) motrice suivant l'une des revendications 12 à 14, dans laquelle, à la fois la rainure (3) et les fixations (25) sont constituées sensiblement sous la forme de trapèze.
